# EUROPÄISCHE PATENTSCHRIFT

(11) **EP 3 916 685 B1**
(45) Veröffentlichungstag und Bekanntmachung des Hinweises auf die Patenterteilung: **19.03.2025**
(21) Anmeldenummer: 21174763.9
(22) Anmeldetag: 19.05.2021
(51) Int. Cl.: G07C 9/00, H01Q 1/22, H04B 1/00

(54) **STEUERSCHALTUNG EINES ELEKTRONISCHEN ZUTRITTKONTROLLSYSTEMS MIT EINEM TRANSPONDERDETEKTOR UND VERFAHREN ZUM AUSLESEN EINES TRANSPONDERS**
CONTROL CIRCUIT OF AN ELECTRONIC ACCESS CONTROL SYSTEM WITH A TRANSPONDER DETECTOR AND METHOD FOR READING A TRANSPONDER
CIRCUIT DE COMMANDE D'UN SYSTÈME DE CONTROLE D´ACCÈS ÉLECTRONIQUE AVEC UN DÉTECTEUR DE TRANSPONDEUR ET PROCÉDÉ DE LECTURE D´UN TRANSPONDEUR

(30) Priorität: 26.05.2020 DE 102020206524
(43) Veröffentlichungstag der Anmeldung: 01.12.2021
(73) Patentinhaber: Aug. Winkhaus SE & Co. KG, 48291 Telgte (DE)
(72) Erfinder: Aswegen, Helmut, 48291 Telgte (DE); Riddermann, Tim, 48143 Münster (DE)

(56) Entgegenhaltungen:
- EP-B1- 1 840 790
- WO-A1-91/14237
- US-A1- 2008 095 248
- US-A1- 2014 038 516

## Beschreibung

Die Erfindung betrifft eine Steuerschaltung eines elektronischen Zutrittkontrollsystems mit einem Transponderdetektor für Signale eines Transponders, insbesondere eines RFID-Transponders, mit einer Hauptantenne und mit einer Detektionsantenne zur Detektion des in Kommunikationsreichweite befindlichen Transponders, wobei eine in einem ersten Betriebsmodus zur Versorgung der Hauptantenne mit elektrischem Strom zur Erzeugung eines elektromagnetischen Feldes und in einem zweiten Betriebsmodus zur Kommunikation mit dem Transponder über die Hauptantenne ausgebildet ist, Weiterhin betrifft die Erfindung ein Verfahren zum Auslesen eines Transponders, insbesondere eines RFID-Transponders, mit der Steuerschaltung, wobei eine Hauptantenne bestromt wird und eine Steuereinrichtung die Änderung einer Amplitude an einer Detektionsantenne erfasst.

Ein Transponderdetektor ist beispielsweise aus der EP 1 840 790 B1 bekannt. Bei diesem Transponderdetektor werden Detektionsabfolgesignale erzeugt und damit in Kommunikationsreichweite befindliche Transponder erfasst. Wird kein Transponder erfasst, wird die Erzeugung der Detektionsabfolgesignale kontinuierlich weitergeführt. Wird ein Transponder erfasst, wird eine Kommunikation mit diesem aufgebaut. Dies erfordert jedoch einen hohen Energieaufwand.

Die Erfassung eines Transponders und der Start der Kommunikation wird im allgemeinen als "wake up" bezeichnet, da die Steuerschaltung von einem Schlafmodus, in dem Detektionsabfolgesingale erzeugt werden, in einen Betriebsmodus, in dem eine Kommunikation mit dem Transponder erzeugt wird, überführt wird.

Der bekannte Transponderdetektor arbeitet mit mehreren Trägerfrequenzen. Die beiden Antennen fungieren jeweils als Sender und Empfänger. Durch die Doppelfunktion beider Antennen und die Verwendung mehrerer Trägerfrequenzen erfordert der Transponderdetektor einen hohen Energiebedarf und ist sehr aufwändig aufgebaut.

Ein hoher Energieverbrauch und ein unnötig aufwändiger Aufbau muss jedoch vermieden werden, wenn ein solcher Transponderdetektor in einer elektronischen Schließeinrichtung, wie beispielsweise einem Schließzylinder eingesetzt wird. Solche Schließeinrichtungen haben meist nur eine Batterie als Energiespeicher mit begrenzter Kapazität und bieten zudem nur sehr wenig Bauraum.

Aus der EP 3 300 039 A1 ist ein elektronisches Zutrittskontrollsystem für ein Gebäude bekannt geworden, bei dem eine Steuerungseinrichtung eine Zutrittskontrollkomponente wahlweise in einem Vollbetriebsmodus betreibt oder in einen Bereitschaftsbetriebsmodus versetzt. Dieses Zutrittskontrollsystem umfasst ein Funknetzwerk mit mehreren Netzknoten.

Die US 2014/0038516 A1 offenbart Antennenstrukturen für eine Nahfeldkommunikation. Eine erste Antennenspule ist mit einer Elektronik verbunden, während eine zweite Antennenspule mit keinem weiteren Bauteil elektronisch verbunden ist. Die zweite Antennenspule dient als Resonanzkörper für die erste Antennenspule.

Der Erfindung liegt das Problem zugrunde, eine Steuerschaltung mit einem Transponderdetektor zu schaffen, welche möglichst einfach aufgebaut ist und einen besonders geringen Energieverbrauch aufweist. Weiterhin soll ein besonders einfaches Verfahren zum Auslesen des Transponders geschaffen werden.

Dieses Problem wird erfindungsgemäß dadurch gelöst, dass die Hauptantenne und die Detektionsantenne magnetisch miteinander gekoppelt und elektrisch voneinander getrennt sind und dass die Steuereinrichtung zur Erfassung einer Dämpfung der Spannung an der Detektionsantenne ausgebildet ist und dass ein Signal der Detektionsantenne im ersten Betriebsmodus ausgewertet wird und bei einer ausreichenden Dämpfung der Spannung an der Detektionsantenne von der Steuereinrichtung erfasst wird, um in den zweiten Betriebsmodus zu wechseln.

Durch diese Gestaltung ermöglicht der Transponderdetektor mit der Hauptantenne eine bidirektionale Kommunikation mit dem Transponder. Da die Detektionsantenne lediglich magnetisch mit der Hauptantenne gekoppelt ist, erfährt diese bei der Anwesenheit eines Transponders im Empfangsbereich eine Dämpfung. Diese Dämpfung wird von der Steuereinrichtung erfasst, worauf diese von dem ersten Betriebsmodus in den zweiten Betriebsmodus umschaltet und eine Kommunikation mit dem Transponder über die Hauptantenne ermöglicht. Dank der Erfindung gestaltet sich der Aufwand für die Schaltung der Antennen besonders einfach. Die Steuerschaltung hat hierdurch zudem einen besonders geringen Energieverbrauch, so dass sie besonders für den Einsatz in einer Schließanlage mit begrenzter Energiespeicherkapazität geeignet ist. Zur Vereinfachung des Aufbaus des Transponderdetektors trägt es bei, dass die Steuereinrichtung zur Erfassung der Dämpfung der Spannung an der Detektionsantenne ausgebildet ist. Das Signal der Detektionsantenne wird im Pollingprozess, also im ersten Betriebsmodus, ausgewertet und bei entsprechender Signalhöhe, was gleichbedeutend mit einer ausreichenden Dämpfung der Antennenspannung ist, von der Steuereinrichtung erfasst, um in den zweiten Betriebsmodus zu wechseln. Damit kann ein Kommunikationsversuch mit dem detektierten Transponder unternommen werden.

Die magnetische Koppelung bei gleichzeitiger elektrischer Trennung der Hauptantenne von der Detektionsantenne gestaltet sich gemäß einer anderen vorteilhaften Weiterbildung der Erfindung besonders einfach, wenn die Hauptantenne und die Detektionsantenne einander umschließen oder auf einem gemeinsamen Kern angeordnet sind. Durch diese Gestaltung ist der Transponderdetektor besonders einfach aufgebaut.

Zur weiteren Vereinfachung des Transponderdetektors trägt es gemäß einer anderen vorteilhaften Weiterbildung der Erfindung bei, wenn die Steuereinrichtung mit der Hauptantenne über eine digitale Schnittstelle und mit der Detektionsantenne über eine analoge Schnittstelle verbunden ist. Über die digitale Schnittstelle kann die Hauptantenne im ersten Betriebsmodus in einem so genannten Pollingprozess einfach mit Detektionssignalen versorgt werden und im zweiten Betriebsmodus die Daten des Transponders ausgelesen werden. Über die analoge Schnittstelle lässt sich die Dämpfung einfach erfassen, welche durch den im Empfangsbereich befindlichen Transponder an der Detektionsantenne verursacht wird. Hierdurch kann die Steuereinrichtung von dem ersten Betriebsmodus in den zweiten Betriebsmodus umschalten.

Eine ständige Bestromung der Hauptantenne im ersten Betriebsmodus lässt sich gemäß einer anderen vorteilhaften Weiterbildung der Erfindung einfach vermeiden, wenn die Steuereinrichtung zur Bestromung der Hauptantenne in Intervallen ausgebildet ist. Hierdurch hat der Transponderdetektor einen besonders geringen Energieverbrauch.

Ein Spannungssignal der Detektionsantenne bei der Erfassung eines Transponders lässt sich gemäß einer anderen vorteilhaften Weiterbildung der Erfindung erhöhen, wenn die Detektionsantenne mit zumindest einem Amplitudenverstärkungsmodul gekoppelt ist. Ein solches Amplitudenverstärkungsmodul hat damit die Funktion eines Spannungsvervielfachers. Die Detektionsantenne ist hierdurch wesentlich sensitiver für Spannungsänderungen oder Spannungsdämpfungen während des Pollingprozesses. Durch die erhöhte Sensitivität kann der Pollingprozess bei wesentlich niedrigeren Feldenergien durchgeführt werden, was zur Verringerung des Energieverbrauchs beiträgt. Zudem werden auch Transponder mit besonders kleinen Koppelungsfaktoren erkannt.

Zur weiteren Erhöhung des Spannungssignals trägt es gemäß einer anderen vorteilhaften Weiterbildung der Erfindung bei, wenn mehrere Amplitudenverstärkungsmodule in Reihe geschaltet sind.

Das Amplitudenverstärkungsmodul gestaltet sich gemäß einer anderen vorteilhaften Weiterbildung der Erfindung konstruktiv besonders einfach, wenn das Amplitudenverstärkungsmodul eine Delon-Schaltung oder eine Villard-Schaltung aufweist.

Zur weiteren Erhöhung der Sensitivität der Detektionsantenne trägt es gemäß einer anderen vorteilhaften Weiterbildung der Erfindung bei, wenn die Detektionsantenne eine höhere Windungszahl hat als die Hauptantenne. Beispielsweise führt eine Verdoppelung der Windungszahl zu einer Verdoppelung der Sensitivität.

Der bauliche Aufwand und die Fehleranfälligkeit des Transponderdetektors lassen sich gemäß einer anderen vorteilhaften Weiterbildung der Erfindung besonders gering halten, wenn die Trägerfrequenz zur Erregung der Hauptantenne in beiden Betriebsmodi gleich ist. Durch diese Gestaltung wird vermieden, dass die Hauptantenne und der Transponder für unterschiedliche Frequenzen ausgelegt sein müssen. Vorzugsweise beträgt die Trägerfrequenz 13,56 MHz.

Eine zuverlässige Detektion von verschiedenen Transpondern mit einem breiten Spektrum von Resonanzfrequenzen und Kopplungsfaktoren kann gemäß einer vorteilhaften Weiterbildung der Erfindung gewährleistet werden, wenn der Hauptantenne ein schaltbares Anpassnetzwerk nachgeschaltet ist, welches auf eine Frequenz oberhalb der Trägerfrequenz abgestimmt ist und zwei Schaltzustände aufweist, wobei das Anpassnetzwerk in einem ersten Schaltzustand eine geringere Impedanz aufweist als in einem zweiten Schaltzustand. Das Anpassnetzwerk, welches RFID-Antennen üblicherweise nachgeschaltet wird, ist meist aus Spulen, Kondensatoren und Widerständen aufgebaut und wird in der Regel auf eine fixe Frequenz, welche der Trägerfrequenz entspricht, eingestimmt. Das Anpassnetzwerk passt das an der Antenne ausgehende und eingehende Spannungssignal an die Bedürfnisse des Systems an und filtert zum Beispiel unerwünschte Oberwellen eines Signals, welche die Verarbeitung erschweren würden.

Die beiden Schaltzustände sind vorzugsweise jeweils einem der beiden Betriebsmodi zuzuordnen, wobei der erste Schaltzustand dem ersten Betriebsmodus und der zweite Schaltzustand dem zweiten Betriebsmodus zuzuordnen ist. Die verringerte Impedanz im ersten Schaltzustand kann zum Beispiel durch ein Abschalten von Kondensatoren im Anpassnetzwerk realisiert werden. Durch die Zuordnung des ersten Schaltzustandes zum ersten Betriebsmodus, weist das Anpassnetzwerk bei der Erzeugung eines elektromagnetischen Feldes zur Detektion von möglichen Kommunikationspartnern eine geringere Impedanz auf. Somit kann bei gleicher Bestromung ein stärkeres Feld erzeugt werden. Hierdurch werden Transponder mit kleineren Kopplungsfaktoren zuverlässiger erkannt. Weiterhin werden durch die erfindungsgemäße Ausgestaltung auch Transponder mit einer stärker von der Trägerfrequenz abweichenden Resonanzfrequenz erkannt, welche zu einer geringeren Dämpfung bei der Trägerfrequenz führt und somit zu einem geringeren Detektionssignal. Solche Abweichungen der Resonanzfrequenz von Transpondern können beispielsweise durch umgebungsbedingte (zum Beispiel bei metallischer Umgebung) Verstimmungen auftreten.

Die Steuerschaltung lässt sich in vielen Bereichen einsetzen. Wegen des geringen baulichen Aufwandes und dem geringen Energieverbrauch lässt sich der Transponderdetektor einfach in Schließanlagen einsetzen, wenn die Steuereinrichtung mit einem elektronischen Sperrmechanismus verbunden ist und dass der Sperrmechanismus mit einem Energiespeicher verbunden ist. Damit kann der Transponderdetektor in meist sehr kleine Abmessungen aufweisenden Schließzylindern eingesetzt werden, welche von elektronischen passiven Transpondern angesteuert werden. Solche Schließzylinder weisen den Sperrmechanismus, eine Batterie oder Zelle als Energiespeicher und die Steuerschaltung zur Ansteuerung des Sperrmechanismus auf.

Das zweitgenannte Problem, nämlich die Schaffung eines besonders einfachen Verfahrens zum Auslesen des Transponders wird erfindungsgemäß dadurch gelöst, dass die Steuereinrichtung eine Dämpfung der Spannung an der Detektionsantenne erfasst und bei einer ausreichenden Dämpfung der Spannung an der Detektionsantenne von einem ersten in den zweiten Betriebsmodus wechselt und dass der Wechsel von dem zweiten Betriebsmodus auf den ersten Betriebsmodus nach einer vorgesehenen Zeitspanne oder nach Abschluss der Kommunikation mit dem Transponder erfolgt. Durch diese Gestaltung ist ein Abschlusskriterium festgelegt, mit welchem eine Kommunikation oder ein Kommunikationsversuch mit dem Transponder beendet wird. Bei Auftreten des Abschlusskriteriums wird wieder in den oben beschriebenen Pollingprozess zurückgeschaltet.

Die Erfindung lässt zahlreiche Ausführungsformen zu. Zur weiteren Verdeutlichung ihres Grundprinzips sind mehrere davon in der Zeichnung dargestellt und werden nachfolgend beschrieben. Diese zeigt in
- Fig.1: schematisch eine Steuerschaltung mit einer elektronischen Schließeinrichtung,
- Fig.2: schematisch eine weitere Ausführungsform einer Steuerschaltung,
- Fig.3: schematisch eine weitere Ausführungsform einer Steuerschaltung,
- Fig.4: eine Ausführungsform einer magnetischen Koppelung zweier Antennen der Steuerschaltung,
- Fig.5: eine Villard-Schaltung der Steuerschaltung,
- Fig.6: eine Brückenschaltung nach Delon,
- Fig.7: einen Vervielfacher nach Delon,
- Fig.8: ein Verfahren zum Auslesen eines Transponders mit der Steuerschaltung.

Figur 1 zeigt eine Steuerschaltung 1 eines elektronischen Zutrittkontrollsystems mit einem Transponderdetektor 2 für die Signale eines Transponders 3. Das Zutrittkontrollsystem hat einen beispielhaft dargestellten Schließzylinder 4 mit einem Energiespeicher 5 und mit einem Sperrmechanismus 6. Der Transponder 3 hat einen Transponderchip 7 und eine Antenne 8 und ist als elektronischer Schlüssel zur Ansteuerung des Sperrmechanismus 6 des Schließzylinders 4 ausgebildet. Die Steuerschaltung 1 hat eine Auswerteeinheit 9 zur Auswertung der Signale des Transponders 3 und ist in der Praxis baulich in dem Schließzylinder 4 integriert.

Der Transponderdetektor 2 hat eine Hauptantenne 10 und eine Detektionsantenne 11, welche ausschließlich magnetisch miteinander gekoppelt sind. Die Hauptantenne 10 ist über eine digitale Schnittstelle 12 bidirektional mit einer Steuereinrichtung 13 verbunden. Die Detektionsantenne 11 ist über eine analoge Schnittstelle 14 mit der Steuereinrichtung 13 verbunden.

Figur 2 zeigt eine weitere Ausführungsform einer Steuerschaltung 101, welche sich von der aus Figur 1 dadurch unterscheidet, dass zwischen einer Detektionsantenne 111 und einer Steuereinrichtung 113 ein Amplitudenverstärkungsmodul 115 angeordnet ist sowie, dass zwischen der Hauptantenne 110 und der Steuereinrichtung 113 ein schaltbares Anpassnetzwerk 112 angeordnet ist. Das Amplitudenverstärkungsmodul 115 erhöht das Spannungssignal der Detektionsantenne 111. Das Anpassnetzwerk 112 weist zwei Schaltzustände mit unterschiedlichen Impedanzen auf und wird geschaltet, wenn die Steuerschaltung 1 zwischen ihren beiden Betriebsmodi wechselt. Ansonsten ist diese Ausführungsform wie die aus Figur 1 aufgebaut.

Figur 3 zeigt eine weitere Ausführungsform einer Steuerschaltung 201, welche sich von der aus Figur 2 nur dadurch unterscheidet, dass mehrere Amplitudenverstärkungsmodule 215 hintereinander angeordnet sind. Ansonsten ist diese Ausführungsform wie die aus Figur 2 aufgebaut. Die Amplitudenverstärkungsmodule 215 können zu einem Vervielfacher 216 zusammengeschaltet sein.

Figur 4 zeigt eine Ausführungsform einer magnetischen Koppelung der Hauptantenne 10 und der Detektionsantenne 11 der Steuerschaltung 1 aus den Figuren 1 bis 3. Hierbei ist zu erkennen, dass die Detektionsantenne 11 und die Hauptantenne 10 einander umschließen. Die Detektionsantenne 11 und die Hauptantenne 10 können zudem auf einem nicht dargestellten gemeinsamen Kern angeordnet sein. In einer nicht dargestellten Ausführungsform hat die Detektionsantenne 11 eine höhere Windungszahl als die Hauptantenne 10.

Figur 5 zeigt eine Villard-Schaltung 17, welche im Amplitudenverstärkungsmodul 115 in den in Figur 2 und 3 dargestellten Steuerschaltungen 101 eingesetzt und mit der Detektionsantenne 111 verbunden ist. Hierbei ist mit C eine Kapazität und mit D eine Diode dargestellt. Die von der Villard-Schaltung 17 ausgehende Spannung ist mit U_{A} gekennzeichnet.

Figur 6 zeigt eine Brückenschaltung nach Delon 18, welche als Amplitudenverstärkungsmodul 115 in den in Figur 2 und 3 dargestellten Steuerschaltungen 101 eingesetzt werden kann. Die Kennzeichnungen der Symbole entsprechen denen in Figur 5 beschriebenen, wobei mehrere Kondensatoren Cᵢ und Dioden Dᵢ (i= 1, 2) verwendet werden.

Figur 7 zeigt einen Vervielfacher nach Delon 19, welcher für mehrere Amplitudenverstärkungsmodule 215 als Vervielfacher 216 gemäß der Steuerschaltung 201 nach Figur 3 eingesetzt und mit der Detektionsantenne 211 verbunden werden kann.

Figur 8 zeigt ein Verfahren zum Auslesen des Transponders 3 der Steuerschaltung 1 nach den Figuren 1 bis 3. In einem den Grundzustand S1 der Steuerschaltung 1 kennzeichnenden ersten Betriebsmodus wird in einem Polling-Prozess S2 zyklisch und in großen zeitlichen Abständen ein Detektionssignal von der Hauptantenne 10 abgesandt. Eine Dämpfung der Antennenspannung der Detektionsantenne 11 durch den in Kommunikationsreichweite befindlichen Transponder 3 wird von der Steuereinrichtung 1 im Schritt S3 erfasst. Bei vorliegender Erfassung wird im Schritt S4 in einem zweiten Betriebsmodus ein Kommunikationsversuch S5 mit dem Transponder 3 gestartet. Im Schritt S6 werden die Daten des Transponders 3 ausgelesen und eine Schließberechtigung für den Schließzylinder 4 abgefragt. Im Schritt S7 wird der Sperrmechanismus 6 angesteuert und damit der Schließzylinder 4 entriegelt. Bei einem Fehlschlagen des Kommunikationsversuches im Schritt S5, bei einem Ausbleiben einer Detektion eines Transponders 3 im Schritt S3, bei dem Fehlen einer Schließberechtigung im Schritt S6 oder nach dem Verstreichen einer vorgesehenen Zeitspanne im Schritt S7 wird wieder in den ersten Betriebsmodus zurückgeschaltet und das Verfahren von neuem gestartet.

## Patentansprüche

1. Steuerschaltung (1, 101, 201) eines elektronischen Zutrittkontrollsystems mit einem Transponderdetektor (2) für Signale eines Transponders (3), insbesondere eines RFID-Transponders, mit einer Hauptantenne (10, 110) und mit einer Detektionsantenne (11, 111, 211) zur Detektion des in Kommunikationsreichweite befindlichen Transponders (3), wobei eine Steuereinrichtung (13, 113) in einem ersten Betriebsmodus zur Versorgung der Hauptantenne (10, 110) mit elektrischem Strom zur Erzeugung eines elektromagnetischen Feldes und in einem zweiten Betriebsmodus zur Kommunikation mit dem Transponder (3) über die Hauptantenne (10) ausgebildet ist, **dadurch gekennzeichnet, dass** die Hauptantenne (10, 110) und die Detektionsantenne (11, 111, 211) magnetisch miteinander gekoppelt und elektrisch voneinander getrennt sind und dass die Steuereinrichtung (13, 113) zur Erfassung einer Dämpfung der Spannung an der Detektionsantenne (11, 111, 211) ausgebildet ist und dass ein Signal der Detektionsantenne (11, 111, 211) im ersten Betriebsmodus ausgewertet wird und bei einer ausreichenden Dämpfung der Spannung an der Detektionsantenne (11, 111, 211) von der Steuereinrichtung (13, 113) erfasst wird, um in den zweiten Betriebsmodus zu wechseln.

2. Steuerschaltung nach Anspruch 1, **dadurch gekennzeichnet, dass** die Hauptantenne (10, 110) und die Detektionsantenne (11, 111, 211) einander umschließen oder auf einem gemeinsamen Kern angeordnet sind.

3. Steuerschaltung nach Anspruch 1 oder 2, **dadurch gekennzeichnet, dass** die Steuereinrichtung (13, 113) mit der der Hauptantenne (10, 110) über eine digitale Schnittstelle (12) und mit der Detektionsantenne (11, 111, 211) über eine analoge Schnittstelle (14) verbunden ist.

4. Steuerschaltung nach zumindest einem der Ansprüche 1 bis 3, **dadurch**
**gekennzeichnet, dass** die Steuereinrichtung (13, 113) zur Bestromung der Hauptantenne (10) in Intervallen ausgebildet ist.

5. Steuerschaltung nach zumindest einem der Ansprüche 1 bis 4, **dadurch gekennzeichnet, dass** die Detektionsantenne (111, 211) mit zumindest einem Amplitudenverstärkungsmodul (115, 215) gekoppelt ist.

6. Steuerschaltung nach Anspruch 5, **dadurch gekennzeichnet, dass** mehrere Amplitudenverstärkungsmodule (215) in einer Reihe geschaltet sind.

7. Steuerschaltung nach zumindest einem der Ansprüche 5 und 6, **dadurch**
**gekennzeichnet, dass** das Amplitudenverstärkungsmodul (115) eine Delon-Schaltung (18) oder eine Villard-Schaltung (17) aufweist.

8. Steuerschaltung nach zumindest einem der Ansprüche 1 bis 7, **dadurch**
**gekennzeichnet, dass** die Detektionsantenne (11, 111, 211) eine höhere Windungszahl hat als die Hauptantenne (10, 110).

9. Steuerschaltung nach zumindest einem der Ansprüche 1 bis 7, **dadurch**
**gekennzeichnet, dass** die Trägerfrequenz zur Erregung der Hauptantenne (10, 110) in beiden Betriebsmodi gleich ist.

10. Steuerschaltung nach zumindest einem der Ansprüche 1 bis 9, **dadurch**
**gekennzeichnet, dass** der Hauptantenne (110) ein schaltbares Anpassnetzwerk (112) nachgeschaltet ist, welches auf eine Resonanzfrequenz oberhalb der Trägerfrequenz abgestimmt ist und das zwei Schaltzustände aufweist, wobei das Anpassnetzwerk (112) in einem ersten Schaltzustand eine geringere Impedanz aufweist als in einem zweiten Schaltzustand.

11. Steuerschaltung nach zumindest einem der Ansprüche 1 bis 10, **dadurch gekennzeichnet, dass** die Steuereinrichtung (13, 113) mit einem elektronischen Sperrmechanismus (6) verbunden ist und dass der Sperrmechanismus (6) mit einem Energiespeicher (5) verbunden ist.

12. Verfahren zum Auslesen eines Transponders (3), insbesondere eines RFID-Transponders, mit der Steuerschaltung (1, 101, 201) nach einem der vorhergehenden Ansprüche, wobei eine Hauptantenne (10, 110) bestromt wird und eine Steuereinrichtung (13, 113) die Änderung einer Amplitude erfasst, **dadurch gekennzeichnet, dass** die Steuereinrichtung (13, 113) eine Dämpfung der Spannung an der Detektionsantenne (11, 111, 211) erfasst und bei einer ausreichenden Dämpfung der Spannung an der Detektionsantenne (11, 111, 211) von einem ersten in den zweiten Betriebsmodus wechselt und dass der Wechsel von dem zweiten Betriebsmodus auf den ersten Betriebsmodus nach einer vorgesehenen Zeitspanne oder nach Abschluss der Kommunikation mit dem Transponder erfolgt.

## Claims

1. Control circuit (1, 101, 201) of an electronic access control system comprising a transponder detector (2) for signals from a transponder (3), in particular an RFID transponder, comprising a main antenna (10, 110) and comprising a detection antenna (11, 111, 211) for detecting the transponder (3) located within communication range, a control device (13, 113) being designed in a first operating mode to supply the main antenna (10, 110) with electrical current to generate an electromagnetic field and in a second operating mode to communicate with the transponder (3) via the main antenna (10),
**characterized in that** the main antenna (10, 110) and the detection antenna (11, 111, 211) are magnetically coupled to one another and electrically separated from one another, **and in that** the control device (13, 113) is designed to measure a damping of the voltage at the detection antenna (11, 111, 211), **and in that** a signal from the detection antenna (11, 111, 211) is evaluated in the first operating mode and, when the voltage at the detection antenna (11, 111, 211) is sufficiently damped, is measured by the control device (13, 113) in order to change to the second operating mode.

2. Control circuit according to claim 1, **characterized in that** the main antenna (10, 110) and the detection antenna (11, 111, 211) surround each other or are arranged on a common core.

3. Control circuit according to either claim 1 or claim 2, **characterized in that** the control device (13, 113) is connected to the main antenna (10, 110) via a digital interface (12) and to the detection antenna (11, 111, 211) via an analog interface (14).

4. Control circuit according to at least one of claims 1 to 3,
**characterized in that** the control device (13, 113) is designed to energize the main antenna (10) at intervals.

5. Control circuit according to at least one of claims 1 to 4,
**characterized in that** the detection antenna (111, 211) is coupled to at least one amplitude amplification module (115, 215).

6. Control circuit according to claim 5, **characterized in that** a plurality of amplitude amplification modules (215) are connected in series.

7. Control circuit according to at least one of claims 5 and 6,
**characterized in that** the amplitude amplification module (115) has a Greinacher circuit (18) or a cascade circuit (17).

8. Control circuit according to at least one of claims 1 to 7,
**characterized in that** the detection antenna (11, 111, 211) has a higher number of turns than the main antenna (10, 110).

9. Control circuit according to at least one of claims 1 to 7,
**characterized in that** the carrier frequency for exciting the main antenna (10, 110) is the same in both operating modes.

10. Control circuit according to at least one of claims 1 to 9,
**characterized in that** a switchable matching network (112) is connected downstream of the main antenna (110), which network is tuned to a resonance frequency above the carrier frequency and which has two switching states, the matching network (112) having a lower impedance in a first switching state than in a second switching state.

11. Control circuit according to at least one of claims 1 to 10,
**characterized in that** the control device (13, 113) is connected to an electronic locking mechanism (6) **and in that** the locking mechanism (6) is connected to an energy store (5).

12. Method for reading out a transponder (3), in particular an RFID transponder, having the control circuit (1, 101, 201) according to any of the preceding claims, a main antenna (10, 110) being energized and a control device (13, 113) measuring the change in an amplitude, **characterized in that** the control device (13, 113) measures a damping of the voltage at the detection antenna (11, 111, 211) and, when the voltage at the detection antenna (11, 111, 211) is sufficiently damped, changes from a first to the second operating mode, **and in that** the change from the second operating mode to the first operating mode takes place after a predetermined period of time or after completion of communication with the transponder.

## Revendications

1. Circuit de commande (1, 101, 201) d'un système électronique de contrôle d'accès comportant un détecteur de transpondeur (2) pour des signaux d'un transpondeur (3), en particulier d'un transpondeur RFID, comportant une antenne principale (10, 110) et comportant une antenne de détection (11, 111, 211) pour la détection du transpondeur (3) se trouvant à portée de communication, dans lequel un dispositif de commande (13, 113) est configuré, dans un premier mode de fonctionnement, pour alimenter l'antenne principale (10, 110) en courant électrique pour la génération d'un champ électromagnétique et, dans un second mode de fonctionnement, pour communiquer avec le transpondeur (3) par l'intermédiaire de l'antenne principale (10), **caractérisé en ce que** l'antenne principale (10, 110) et l'antenne de détection (11, 111, 211) sont couplées magnétiquement l'une à l'autre et séparées électriquement l'une de l'autre, **et en ce que** le dispositif de commande (13, 113) est configuré pour détecter une atténuation de la tension au niveau de l'antenne de détection (11, 111, 211) **et en ce qu'**un signal de l'antenne de détection (11, 111, 211) est évalué dans le premier mode de fonctionnement et est détecté par le dispositif de commande (13, 113) lorsqu'une atténuation de la tension au niveau de l'antenne de détection (11, 111, 211) est suffisante afin de passer dans le second mode de fonctionnement.

2. Circuit de commande selon la revendication 1, **caractérisé en ce que** l'antenne principale (10, 110) et l'antenne de détection (11, 111, 211) s'entourent mutuellement ou sont disposées sur un noyau commun.

3. Circuit de commande selon la revendication 1 ou 2,
**caractérisé en ce que** le dispositif de commande (13, 113) est connecté à l'antenne principale (10, 110) par l'intermédiaire d'une interface numérique (12) et à l'antenne de détection (11, 111, 211) par l'intermédiaire d'une interface analogique (14).

4. Circuit de commande selon au moins l'une des revendications 1 à 3,
**caractérisé en ce que** le dispositif de commande (13, 113) est configuré pour alimenter l'antenne principale (10) en courant à intervalles.

5. Circuit de commande selon au moins l'une des revendications 1 à 4,
**caractérisé en ce que** l'antenne de détection (111, 211) est couplée à au moins un module d'amplification d'amplitude (115, 215).

6. Circuit de commande selon la revendication 5, **caractérisé en ce que** plusieurs modules d'amplification d'amplitude (215) sont montés en série.

7. Circuit de commande selon au moins l'une des revendications 5 et 6, **caractérisé en ce que** le module d'amplification d'amplitude (115) présente un circuit de Delon (18) ou un circuit de Villard (17).

8. Circuit de commande selon au moins l'une des revendications 1 à 7,
**caractérisé en ce que** l'antenne de détection (11, 111, 211) possède un nombre de spires supérieur à celui de l'antenne principale (10, 110).

9. Circuit de commande selon au moins l'une des revendications 1 à 7, **caractérisé en ce que** la fréquence porteuse permettant d'exciter l'antenne principale (10, 110) est la même dans les deux modes de fonctionnement.

10. Circuit de commande selon au moins l'une des revendications 1 à 9, **caractérisé en ce qu'**un réseau d'adaptation (112) commutable est monté en aval de l'antenne principale (110), lequel est accordé sur une fréquence de résonance supérieure à la fréquence porteuse et présente deux états de commutation, dans lequel le réseau d'adaptation (112) présente une impédance plus faible dans un premier état de commutation que dans un second état de commutation.

11. Circuit de commande selon au moins l'une des revendications 1 à 10, **caractérisé en ce que** le dispositif de commande (13, 113) est connecté à un mécanisme de blocage (6) électronique **et en ce que** le mécanisme de blocage (6) est connecté à un accumulateur d'énergie (5).

12. Procédé pour la lecture d'un transpondeur (3), en particulier d'un transpondeur RFID, avec le circuit de commande (1, 101, 201) selon l'une des revendications précédentes, dans lequel une antenne principale (10, 110) est alimentée en courant et un dispositif de commande (13, 113) détecte la modification d'une amplitude, **caractérisé en ce que** le dispositif de commande (13, 113) détecte une atténuation de la tension au niveau de l'antenne de détection (11, 111, 211) et passe d'un premier mode de fonctionnement au second mode de fonctionnement lorsque l'atténuation de la tension au niveau de l'antenne de détection (11, 111, 211) est suffisante, **et en ce que** le passage du second mode de fonctionnement au premier mode de fonctionnement est effectué après une période de temps prévue ou après la fin de la communication avec le transpondeur.
